# EUROPÄISCHE PATENTSCHRIFT

(11) **EP 0 276 488 B1**
(45) Veröffentlichungstag und Bekanntmachung des Hinweises auf die Patenterteilung: **13.03.1991**
(21) Anmeldenummer: 87119347.0
(22) Anmeldetag: 30.12.1987
(51) Int. Cl.: E04G 1/26

(54) **Aufstiegseinrichtung für Gerüste**
Steps for scaffoldings
Escalier pour échafaudages

(30) Priorität: 27.01.1987 DE 3702256
(43) Veröffentlichungstag der Anmeldung: 03.08.1988
(73) Patentinhaber: Langer geb. Layher, Ruth, D-74363 Güglingen (DE)
(72) Erfinder: Langer geb. Layher, Ruth, D-74363 Güglingen (DE)
(74) Vertreter: Utermann, Gerd, Dipl.-Ing.

(56) Entgegenhaltungen:
- WO-A-86/03538
- DE-A- 2 531 526
- FR-A- 2 325 781

## Beschreibung

Die Erfindung betrifft eine Aufstiegseinrichtung für Gerüste mit wenigstens einer Treppe, die in den beiden Endbereichen Einhängeeinrichtungen für das Einhängen und Stützen der Treppe an je einem um je eine Feldgröße des Gerüstes horizontal und vertikal versetzten Tragriegel aufweist und wobei vorzugsweise am unteren Ende der Treppe eine podestartig verbreiterte Auftrittsfläche mit der Treppe fest verbunden vorgesehen ist und wobei der Treppe im Bereich ihres oberen Endes ein mit einer Durchstiegsöffnung versehenes Bodenelement zugeordnet ist, welches an der dem oberen Ende der Treppe abgewandten Ende mit Einhängeeinrichtungen zum Einhängen in einen der horizontal verlaufenden Tragriegel ausgestattet ist und welches am der Treppe zugewandten Ende Stützeinrichtungen für die lagesichere Horizontalabstützung aufweist.

Als Aufstiegseinrichtungen in Gerüsten werden entweder Leitern oder Treppen benutzt. Leitern sind relativ steil aufgestellt. Treppen verlaufen unter flacheren Winkeln und sind dadurch besser zu begehen. Die Erfindung befaßt sich mit einer Treppe. Bisher werden derartige Treppen im oberen Bereich zwischen die Längsholme der Bodenelement gesteckt und in geeigneter Weise mit dem Gerüst verbunden, beispielsweise mit entsprechenden Haken oder Klauen über horizontal angeordnete Tragriegel gehängt. Dabei kann die Treppe nicht die ganze Breite des Bodenelementes aufweisen. Bei solchen Treppen liegt neben der Treppe auf der Höhe ihres unteren und oberen Endes jeweils ein Bodenelement durchgehender Länge, so daß man am Ende der jeweils unteren Treppe oben angekommen zur Seite gehen und zum unteren Ende der jeweils nach oben führenden Treppe hinübergehen kann, um dann die nächste Treppe hochzusteigen. Treppen, die nicht die volle Breite einnehmen, müssen dann so ausgebildet sein, daß es zwischen dem Bodenelement und dem unteren Ende der Treppe keine Spalte gibt. Solche Treppen sind zumeist in ihren oberen und unteren Bereichen auch nicht mit hinreichend sinnvoll gestalteten Podestteilen und Einhängeeinrichtungen ausgestattet. Für verschiedene Gerüstarten und unterschiedliche Höhen und Feldgrößen werden unterschiedlich geneigte Treppen benötigt. Dabei sollte die Fertigung der Einzelteile sinnvoll sein und sich den-Bedürfnissen anpassen lassen. Der Erfindung liegt demgemäß die Aufgabe zugrunde, für derartige Aufstiegseinrichtungen, verbesserte Gestaltungen sowohl der einzelnen, miteinander einzuhängenden Elemente als auch ihrer Bestandteile zu schaffen.

Erfindungsgemäß greifen die Stützeinrichtungen des treppenseitigen Endes des die Durchstiegsöffnung aufweisenden Bodenelementes am oberen Ende der Treppe an dieser an. Nunmehr liegen also die Längsholme nicht durchgehend neben dem oberen Ende der Treppe, sondern das obere Ende der Treppe, welche zwischen zwei um eine Feldgröße horizontal und vertikal versetzt liegenden Tragriegeln fest eingehängt ist, dient dazu, das zugehörige Bodenelement mit der Durchstiegsöffnung am einen Ende zu tragen. Somit kann man die jeweils volle Breite des Bodenelementes auch zur vollen Breite der Treppe machen und hat so unmittelbar aneinander passend anschließende Elemente gleicher Breite, die mit einfachen Mitteln hergestellt und sicher eingehängt werden können.

Die Stützeinrichtungen haben zweckmäßig einen Auflageschenkel für das Auflegen auf die oberste Stufe der Treppe und Seiten- und Vertikalsicherungen. Dabei hat man dann eine sichere großflächige Auflage und einen günstigen Übergang zur Bodenöffnung, so daß der Benutzer stolperfrei das oberste Ende und den höher liegenden Boden erreichen kann.

Vertikalsicherungen sind deshalb zweckmäßig, damit nicht das die Durchstiegsöffnung aufweisende Bodenelement beim Durchsteigen beispielsweise von ausladenden Kleidungsstücken oder mitgeführten Gegenständen abgehoben werden kann. Eine solche Vertikalsicherung läßt sich sehr einfach realisieren, wenn sie einen die oberste Stufe untergreifenden Schenkel aufweist, welcher an einem, den Auflageschenkel aufweisenden Stützprofil ausgebildet ist und welcher unter der Stufe bis zu den Holmen der Treppe reicht, so daß damit eine Horizontalverschiebesicherung gebildet werden kann. Ein solches Stützprof il mit zwei abstehenden unterschiedlich langen Schenkeln und einem vertikal verlaufender Steg kann einfach aus Leichtmetall im Strang-Preß-Verfahrer hergestellt werden. Es läßt sich gut verarbeiten durch Abschneiden auf Länge und Verschweißen. Es kann zweckmäßig stirnseitig vor die Enden der Längsholme des die Durchstiegsöffnung aufweisenden Bodenelementes geschweißt sein. Da man bei einer solchen Treppe einen großen Freiraum für die heraufgehende Person benötigt, nimmt die Durchstiegsöffnung zweckmäßig die ganze Länge des Bodenelementes ein, so daß dieses von einer entsprechenden Klappe überdeckbar ist. Da neben der Treppe und dem Bodenelement ein weiteres duchgehendes Bodenelement als Podest vorgesehen ist, ergibt sich auch eine günstig zu handhabende Konstruktion. Damit das die Durchstiegsöffnung aufweisende Bodenelement sich nicht seitlich über der Treppe hinaus verschiebt, ist die Seitensicherung vorgesehen. Diese kann in vielerlei Weise mit angreifenden Profilteilen gestaltet sein. Besonders zweckmäßig sind neben den Holmen der Treppe liegende, an den seitlichen Enden des Stützprofils eingeschweißte Flachteile. Diese können gleichzeitig zur aussteifenden Verbindung von Auflageschenkel und Vertikalsicherungsschenkel dienen.

Die Benutzung läßt sich verbessern und die Herstellung und Einhängung kann sinnvoll gestaltet werden, wenn die oberste Stufe der Treppe podestartig verbreitert wird. Dann kann man besser hinaufgehen und außerdem ist ein günstigeres Zusammenwirken mit den Stützeinrichtungen des Bodenelementes gegeben.

Die Treppe hat zweckmäßig Stufen aus Stufenprofilteilen, welche aus Leichtmetall-Strang-Preß-Profil-Halbzeug bestehen und welche an Vorder- und Hinterkante verlaufende, im Querschnitt rhombusartige Rohrteile aufweisen, die durch einen oberen Auftrittssteg verbunden sind. Solche Halbzeuge lassen sich einfach herstellen, bieten günstige Trag- und Gebrauchseigenschaften und werden den besonderen Bedingungen der erfindungsgemäßen Aufstiegseinrichtung gerecht. Dabei können die oberen und ggf. unteren, an der Treppe vorgesehenen Podeste aus je wenigstens zwei hintereinander liegenden gleichen Stufenprofilteilen gebildet sein. So benötigt man für die Podeste nicht ein anderes Profil.

Da Treppen solcher Aufstiegseinrichtungen sich nach den Grundmaßnahmen des jeweiligen Gerüstes zu richten haben und sowohl unterschiedliche Höhen-Grundmaße als auch unterschiedliche Horizontalfeldlängen bei Gerüsten vorkommen, gibt es auch unterschiedlich geneigte Treppen. Ein vorstehend beschriebenes Halbzeug mit rhombusartigen Rohrteilen kann nun in vorteilhafter Weise und besonderer Ausgestaltung der Erfindung, die auch unabhängig von den Gestaltungen des zugehörigen Bodenelementes benutzt werden kann, zweckmäßig vorsehen, daß die Neigungen der Schrägwände der rhombusartigen Rohrteile derart unterschiedlich verlaufen, daß die Innenwände unter gleichen Winkeln zur Auftrittsfläche geneigt parallel verlaufen, während die Außenwände unter davon abweichenden, ebenfalls unter sich gleichen Winkeln parallel zueinander verlaufen, derart, daß gleiche Stufenprofile für zwei unterschiedlich geneigte Treppen verwendbar sind. Die Befestigung oder zumindest Zuordnung zu den Holmen kann dann mit unterschiedlich breiten Holmen entweder den beiden einander zugekehrten und parallel verlaufenden Innenwänden oder den beiden parallel verlaufenden Außenwänden erfolgen, wobei ggf. Verschweißungen an diesen Wänden sinnvoll sein können.

Zweckmäßig ist die Höhe der Profile der Treppenholme und die Höhe der Längsholme der Bodenelemente gleich. Dann kann man gleiche Ausgestaltungen für die zusammen zu verwendenden Elemente und gleiche Aufhängeeinrichtungen und vor allem gleiche Halbzeuge verwenden. Die Einhängeklauen werden zweckmäßig aus Stahlblech geformt und haben rechteckrohrförmig gestaltete Fortsätze, die in die Holmenden der Treppe und/oder der Bodenelemente eingesteckt und durch Nieten darin befestigt sind. Dabei können die Einhängeklauen zweckmäßig nach unten offene, zu den horizontal verlaufenden Tragriegeln passende Ausnehmungen aufweisen und zugeordnete, gegen Federn verschwenkbare Sicherungsfinger haben, wie sie im Gerüstbau üblich sind. Die Holme, die Stufen und die Rahmenteile des Bodenelementes bestehen zweckmäßig aus Leichtmetall-Strang-Preß-Halbzeug-abschnitten, die untereinander verschweißt sind. Weitere Merkmale, Vorteile, Ausgestaltungen und Gesichtspunkte der Erfindung sind auch dem nachfolgenden, anhand der Zeichnungen abgefaßten Beschreibungsteil zu entnehmen.

Ein Ausführungsbeispiel der Erfindung und eine Variation für die Holmgestaltung sind nachfolgend beschrieben.

Es zeigen:
- Fig. 1: Die Seitenansicht einer Treppe in einem Gerüstfeld;
- Fig. 2: die Draufsicht auf die Treppe nach Fig. 1 nebst der daneben liegenden Bodenelemente in oberer und unterer Ebene;
- Fig. 3: eine Draufsicht auf das oben in die Treppe eingehängte Bodenelement;
- Fig. 4: einen Schnitt längs der Linie 4-4 in Fig. 3 durch das in die Treppe einzuhängende Bodenelement;
- Fig 5: eine vergrößerte Teilseitenansicht der Einhängeecke im oberen Endbereich der Treppe;
- Fig. 6: einen Schnitt längs der Linie 6-6 in Fig. 1 durch den Treppenholm;
- Fig. 7: einen Querschnitt längs der Linie 7-7 in Fig. 6 durch eine Stufe der Treppe mit Blick auf den Treppenholm;
- Fig. 8: eine der Fig. 7 entsprechende Darstellung einer Variation, bei der das gleiche Stufenprofilteil mit einem anderen Holm in anderer Neigung gezeigt ist.

Die Aufstiegseinrichtung 10 in einem Gerüst 11 hat eine Treppe 12 und ein zugehöriges Bodenelement 14, welches im oberen Endbereich 15 in die Treppe 12 eingehängt ist.

Das Gerüst 11 hat vertikale Stiele 16 und diese verbindende horizontal verlaufende Tragriegel 17 in Form von runden Rohren. Die vertikale Feldgröße 18 und die horizontale Feldgröße 19 bestimmen die Abmessungen der Treppe 12 und der Bodenelemente. Wie aus Fig. 2 ersichtlich, nehmen Treppe 12 und in diese eingehängtes Bodenelement 14 die Hälfte der Gerüstbreite 21 ein, während die andere Hälfte von einem unmittelbar daneben liegenden Bodenelement 22 üblicher Bauart eingenommen wird.

Die Treppe 12 hat seitlich verlaufende Holme 24 aus hochkant stehenden Rechteckrohr, die aus Leichtmetall-Strang-Preß-Profil-Abschnitten gefertigt sind. Untere kurze Podestholme 24.1 und obere kurze Podestholme 24.2 sind in entsprechenden Gehrungen 26 mit den Holmen 24 verschweißt. Alle bestehen aus gleichem Rechteckkasten-Profil. In die Enden der vier Podestholme 24.1 und 24.2 sind als Einhängeeinrichtungen Einhängeklauen 27.1 bis 27.4 eingesetzt. Diese haben dafür passende Fortsätze 28, die in die Enden der Podestholme 24.1 und 24.2 eingesteckt und darin mit Nieten 29 befestigt sind. Die Einhängeklauen 27 haben nach unten offene halbkreisförmige Vertiefungen 31, mittels deren sie über die Tragriegel 17 gehängt werden. Sicherungsfinger 32 üblicher Bauart greifen unter die Mittelebene der Rohre und ziehen sich automatisch beim Abhebeversuch zu.

Zwischen den Holmen 24 sind Stufen 30 eingeschweißt. Diese haben eine aus den Fig. 6 und 7 ersichtliche Konfiguration. Sie sind aus einem Leichtmetall-Strang-Preß-Halbzeug gebildet und auf die Länge 34 abgeschnitten. An der Stufenvorderkante 35 und an der Stufenhinterkante 36 ist jeweils ein im Querschnitt rhombusartiger Rohrteil 37 und 38 gebildet, die oben durch einen durchlaufenden Auftrittssteg 39 verbunden sind. So ist ein einheitliches Stufen-Profilteil 33 aus Strang-Preß-Profil-Halbzeug mit durchlaufender Auftrittsfläche 40 gebildet. Die Auftrittsfläche 40 hat Gleitschutzrillen und/oder sonstige Profilierungen 41. Die rhombusartigen Rohrteile haben untere parallel zur Auftrittsfläche 40 verlaufende Unterwände 42 und 43. Die beiden inneren Schrägwände 44 und 45 verlaufen parallel zueinander und unter einem Winkel 46 zur Auftrittsfläche 40. Dieser kann 55° betragen und entspricht der Neigung der in Fig. 1 dargestellten Treppe. Die Außenwände 47 und 48 verlaufen parallel zueinander und unter einem Winkel 49 zur Auftrittsfläche 40, der vom Winkel 46 abweicht und beispielsweise 45° beträgt. Dieser Winkel ist in der Regel kleiner als der Winkel 46, wie es die Fig. 5 und 7 veranschaulichen. Die Kantenbereiche können gerundet sein.

Beim Ausführungsbeispiel der Fig. 1 bis 7 liegen die Schrägwände 51 und 52 der Holme 24 parallel zu den Schrägwänden 44 und 45, und zwar in folgender Weise. Im Bereich der Enden 53 der Stufen 30 sind diese auf beiden Seiten über die gesamte Breite des Auftrittssteges 39 mit einer Tiefe 54 ausgeklinkt. Diese Tiefe entspricht nahezu der Außenbreite 55 der Treppenholme 24, jedoch so, daß die Rundungen etwas überstehen. So können sich die Schrägwände 51 und 52 genau passend zwischen die Schrägwände 44 und 45 legen, so daß eine gute Verschweißung zwischen den Stufen 30 und den Holmen 24, wie aus den Zeichnungen ersichtlich, möglich ist.

Aus jeweils zwei solcher Stufen-Profilteile 33 sind die Podeste der Treppe 12 gebildet, und zwar schließt an die unterste Stufe 30.1 ein zweites passendes Podest-Stufen-Profilteil 56.1 an, welches sich von der Stufe nur dadurch unterscheidet, daß es mit der bis zur Innenwand 57 reichenden Gesamtlänge abgeschnitten und zwischen die Podestholme 24.1 eingeschweißt ist. So ergibt sich unten eine Treppenpodestfläche 58.1 von doppelter Stufenbreite. Gleichartig ist zwischen den oberen Podestholmen ein Podest-Stufen-Profilteil 56.2 eingeschweißt,um die obere Podestfläche 58.2 zu bilden. Dadurch erhält die Treppe auch eine gute Verwindungsstabilität. Die Stufenpodeste reichen bis zu den Enden der Podestholme und liegen in unmittelbarer Nähe der Tragriegel 17.

Das der Treppe 12 zugeordnete und in sie eingehängte Bodenelement 14 hat zwei Bodenelement-Holme 60.1 und 60.2, die aus einem Rechteckrohr gleicher Größe wie die Treppenholme 24 gebildet sind. An den Enden 61.1 und 61.2 sind gleiche Einrastklauen 27.5 und 27.6 befestigt wie an den Enden der Podestholme 24.1 und 24.2, und zwar durch Einstecken ihrer Fortsätze 28 und Befestigen mit Nieten 29. In einem der Länge der Fortsätze 28 entsprechenden Abstand ist ein im Querschnitt quadratförmiges Verbindungsrohr 62 zwischen die Bodenelement-Holme 60.1 und 60.2 eingeschweißt. Eckaussteifungs-Flachteile 63 sind zwischen das Verbindungsrohr 62 und die Bodenelement-Holme 60 eingeschweißt.

Zur Verbindung des Bodenelementes 14 mit der Treppe 12 ist ein Stützprofil 65 stirnseitig vor die vertikal abgeschnittenen Enden 61.3 und 61.4 der Bodenelement-Holme 60.1 und 60.2 geschweißt. Es hat einen Steg 65.1, der die Höhe der Bodenelement-Holme 60.1 und 60.2 aufweist und an dem die Schweißnähte liegen. Eckaussteigungs-Flachteile 63 sind auch hier eingeschweißt.

Das Stützprofil 65 hat einen oberen langen Auflageschenkel 65.2, der über die ganze Breite des Bodenelementes 14 und der Treppe 12 verläuft. Er hat eine Schenkellänge 66, die ausreichend groß ist, damit sein Auflagebereich 67 hinreichend auf der obersten Stufe 30.2 bzw. dem Podest der Treppe aufliegt, wie es Fig. 5 veranschaulicht. Dabei reicht die untere Kante 68 des Steges 65.1 bis auf die oberen Schrägwande 52 der Treppenholme 24. Etwa in der Mitte ist an dem Steg 65.1 ein Vertikalsicherungsschenkel 65.3 horizontal verlaufend angesetzt, so daß er in einem Abstand 69 unterhalb des Auflageschenkels 65.2 liegt, der größer ist als die Höhe 71 der Stufe bzw. ihres rhombusartigen vorderen Rohrteiles 37, wie es aus Fig. 5 ersichtlich ist. Seine Länge 72 ist so bemessen, daß sein vorderes Ende 73 gerade bis zur oberen Schrägwand 52 der Treppenholme 24 reicht und damit unter die Horizontalwand 43 des vorderen Rohres der obersten Stufe 30.2 reicht und so, wie aus Fig. 5 ersichtlich, eine Sicherung gegen Abheben nach oben bildet. Die Montage hat in der Weise zu erfolgen, daß zunächst die Treppe 12 mit ihren Einhängeklauen 27.1 bis 27.4 eingehängt wird, daß man dann den Vertikalsicherungsschenkel 65.3 unter die untere Wand 43 des rhombusartigen Rohrteiles 37 unter Auflage des Auflageschenkels 65.2 auf der Oberfläche der obersten Stufe schräg einführt und dann die Einhängeklauen 27.5 und 27.6 in den zugehörigen Tragriegel 17 einhängt. So ist eine in Hauptrichtung des Belages gegen Verschieben und Abheben gesicherte Position erreicht. Damit auch keine Seitenverschiebbarkeit möglich ist, sind in die Enden 65.4 und 65.5 der Stützprofile 65 Flachteile 75 eingeschweißt, deren Konfiguration aus Fig. 5 ersichtlich ist. Sie liegen mit ihren Rechteck-Außenwänden zwischen den Schenkeln 65.2 und 65.3 und an dem Steg 65.1 an und sind mit den Schweißnähten 76 daran befestigt. Die vordere untere Ecke ist gemäß der schräg verlaufenden Linie 77 abgeschnitten. Diese Flachteile 75 liegen außerhalb der seitlich verlaufenden Holme 24 und 24.2, so daß das Bodenelement 14 um die Dicke dieser Flachteile 75 und ein notwendiges Spiel breiter ist als die Treppe, was jedoch nicht nachteilig in Erscheinung tritt. So ist eine absolut lagesichere Auflage und Verbindung ohne zusätzliche Haken, Stecker oder dgl. erreicht. Wie ersichtlich, reicht die Durchstiegsöffnung 80 vom querverlaufenden Verbindungsrohr 62 bis zum Stützprofil 65 über die ganze Länge des Bodenelementes 14. Diese Öffnung ist mit einer Bodenklappe 81 abgedeckt, die auch über das Querverbindungsrohr 62 bis zum äußeren Ende 61.1 und 61.2 der Bodenelement-Holme 60.1 und 60.2 reicht und die beispielsweise mit drei Scharnieren 83 an dem einen Bodenelement-Holm 60.2 nach oben schwenkbar angelenkt ist und auf dem anderen Bodenelement-Holm 60.1 bzw. einer daran vorgesehenen Auflage aufliegt. Grifföffnung 84 und zusätzliche Hilfsmittel sind in der Mitte in üblicher Art vorgesehen. Damit kann man die volle Breite des zur Verfügung stehenden Feldraumes nutzen, hat kurze, leicht zu handhabende Durchstiegselemente und eine sichere Verbindung. Zur Herstellung benötigt man außer den ohnehin im Gerüstbau verfügbaren Holmprofile nur die Strang-Preß-Halbzeuge für die Stufen und in anderer Konfiguration für die Stützprofile 65. So ist die Fertigung rationell. Die Schweißverbindungen sind leicht mit guter Sicherheit herstellbar. Beide Teile sind verwindungssteif.

Bei der Ausführungsvariante nach Fig. 8 ist das gleiche Stufen-Profilteil 33 verwendet, jedoch sind die Stufen 30 zwischen Holme 85 eingeschweißt, die aus einem U-Profil bestehen, welches zwei außen liegende Schenkel 85.1 und 85.2 aufweist, deren Wände glatt an den parallel zueinander geneigten Wänden 47 und 48 des Stufen-Profilteiles 33 anliegen und mit diesen verschweißt sind. Die Schenkel 85.1 und 85.2 sind durch den Steg 85.3 verbunden. So ergibt sich eine Treppe mit der Neigung der Außenwände, die von der Neigung der Treppe nach dem ersten Ausführungsbeispiel abweicht. Trotzdem kann man das gleiche Stufen-Profilteil 33 verwenden. Ansonsten kann die Treppe gleichartig, jedoch auch in ihren Endbereichen und in ihrer Verwendung andersartig aufgebaut sein. Auch kann eine Treppe mit zwischen den rhombusartigen Rohrteilen 37 und 38 liegenden Holmen auch in ihren Endbereichen und in ihrer Verwendung anders gestaltet sein, wenn das vorteilhafte Stufen-Profilteil 33 verwendet wird. So ist ein vielfältig einsetzbares und damit in großen Mengen preiswert herstellbares StufenProfilteil geschaffen.

Die nachfolgend abgedruckte Zusammenfassung ist Bestandteil der Offenbarung der Erfindung:

Die Aufstiegseinrichtung (10) für ein Gerüst (11) hat eine Leiter (12) und ein Bodenelement (14). Die Leiter ist mit Einhängeklauen (27.1, 27.4) in um je eine Feldgröße (18,19) versetzte, horizontal verlaufende Tragriegel (27) eingehängt. Das Bodenelement (14) ist am einen Ende mit Einhängeklauen (27.6) in einen Tragriegel (17) und am anderen Ende mit einer Stützeinrichtung (65) in den oberen Endbereich (15) der Treppe (12) eingehängt. Dort sind Lagesicherungen vorgesehen, die vorzugsweise mit der obersten Stufe zusammenwirken.

## Patentansprüche

1. Aufstiegseinrichtung (10) für Gerüste (11) mit wenigstens einer Treppe (12), die in den beiden Endbereichen Einhängeeinrichtungen (27.1-27.4) für das Einhängen und Stützen der Treppe (12) an je einem um je eine Feldgröße (19, 18) des Gerüstes (11) horizontal und vertikal versetzten Tragriegel (17) aufweist und wobei vorzugsweise am unteren Ende der Treppe (12) eine podestartig verbreiterte Auftrittsfläche (58.1) mit der Treppe (12) fest verbunden vorgesehen ist und wobei der Treppe (12) im Bereich ihres oberen Endes ein mit einer Durchstiegsöffnung (80) versehenes Bodenelement (14) zugeordnet ist, welches an der dem oberen Ende der Treppe (12) abgewandten Ende mit Einhängeeinrichtungen (27.5, 27.6) zum Einhängen in einen der horizontal verlaufenden Tragriegel (17) ausgestattet ist und welches am der Treppe (12) zugewandten Ende Stützeinrichtungen für die lagesichere Horizontalabstützung aufweist,
**dadurch gekennzeichnet**
daß die Stützeinrichtungen (65) des treppenseitigen Endes des die Durchstiegsöffnung (80) aufweisenden Bodenelementes (14) am oberen Ende (15) der Treppe (12) an dieser angreifen.

2. Aufstiegseinrichtung nach Anspruch 1,
**dadurch gekennzeichnet,**
daß die Stützeinrichtung einen Auflageschenkel (65.2) für das Auflegen auf die oberste Stufe (30.2) der Treppe (12) und Seiten- und Vertikalsicherungen (75, 65.3) aufweisen.

3. Aufstiegseinrichtung nach Anspruch 2,
**dadurch gekennzeichnet,**
daß die Vertikalsicherung von einem, die oberste Stufe (30.2) untergreifenden Vertikalsicherungsschenkel (65.3) gebildet ist, welcher an einem den Auflageschenkel (65.2) aufweisenden Stützprofil (65) ausgebildet ist und welcher eine bis zu den Holmen (24, 52) reichende Länge aufweist.

4. Aufstiegseinrichtung nach einem der vorstehenden Ansprüche,
**dadurch gekennzeichnet,**
daß das Stützprofil (65) stirnseitig vor die Enden (61.3, 61.4) der Bodenelement-Holme (60.1, 60.2) geschweißt ist.

5. Aufstiegseinrichtung nach einem der vorstehenden Ansprüche,
**dadurch gekennezeichnet,**
daß die Durchstiegsöffnung (80) die gesamte Länge des Bodenelementes (14) einnimmt.

6. Aufstiegseinrichtung nach einem der vorstehenden Ansprüche,
**dadurch gekennzeichnet,**
daß die Seitensicherung von neben den Holmen (24,24.2) liegenden, an den seitlichen Enden des Stützprofiles (65) eingeschweißten Flachteilen (75) gebildet ist.

7. Aufstiegseinrichtung nach wenigstens einem der vorstehenden Ansprüche,
**dadurch gekennzeichnet,**
daß die oberste Stufe (30.2) der Treppe (12) podestartig verbreitert ist.

8. Aufstiegseinrichtung,inbesondere nach wenigstens einem der vorstehenden Ansprüche,
**dadurch gekennzeichnet,**
daß die Treppe (12) Stufen (30) aus Stufen-Profilteilen (33) aus Leichtmetall-Strang-Preß-Profil-Halbzeug aufweist, welche an Stufenvorderkante (35) und Stufenhinterkante (36) verlaufende, im Querschnitt rhombusartige Rohrteile (37, 38) aufweisen, die durch einen oberen Auftrittssteg (39) verbunden sind.

9. Aufstiegseinrichtung nach wenigstens einem der vorstehenden Ansprüche,
**dadurch gekennzeichnet,**
daß die oberen und ggf. unteren, an der Treppe (12) vorgesehenen Podeste aus jeweils wenigstens zwei hintereinander liegenden gleichen Stufen-Profilteilen (33, 56.1, 56.2) gebildet sind.

10. Aufstiegseinrichtung,inbesondere nach wenigstens einem der vorstehenden Ansprüche,
**dadurch gekennzeichnet,**
daß die Neigungen (Winkel 46 und Winkel 49) der Schrägwände (44, 45; 51, 52) der rhombusartigen Rohrteile (37, 38) derart unterschiedlich verlaufen, daß die inneren Schrägwände (44, 45) unter gleichen Winkeln (46) zur Auftrittsfläche (40) geneigt parallel verlaufen, während die äußeren Schrägwände (51, 52) unter davon abweichenden, ebenfalls unter sich gleichen Winkeln (49) parallel zueinander verlaufen, derart, daß gleiche Stufenprofile für zwei unterschiedlich geneigte Treppen verwendbar sind.

11. Aufstiegseinrichtung nach wenigstens einem der vorstehenden Ansprüche,
**dadurch gekennzeichnet,**
daß die Höhe der Holme (24.1, 24.2) der Treppe und der Podeste der Höhe der Bodenelement-Holme (60.1, 60.2) der Bodenelemente (14) gleich ist und in die aus Rechteckrohr-Profil bestehenden Holme gleiche, aus Stahlblech geformte Einhängeklauen (27.1 bis 27.6) mit ihren rechteckrohrförmig gestalteten Fortsätzen (28) eingesteckt und darin mit Nieten (29) befestigt sind.

12. Aufstiegseinrichtung nach wenigstens einem der vorstehenden Ansprüche,
**dadurch gekennzeichnet,**
daß die Einhängeklauen (27.1 bis 27.6) gegen Federn verschwenkbare Sicherungsfinger (32) aufweisen.

13. Aufstiegseinrichtung nach wenigstens einem der vorstehenden Ansprüche,
**dadurch gekennzeichnet,**
daß die Holme (24), die Stufen (30) und die Rahmenteile (60, 62, 63, 65) des Bodenelementes (14) aus Leichtmetall-Strang-Preß-Halbzeugabschnitten bestehen, die untereinander verschweißt sind.

## Claims

1. A step arrangement (10) for scaffolding (11) comprising at least one staircase (12) with hook-in means (27.1 - 27.4) in the two end regions for hooking onto and supporting the staircase (12) relative to respective support bolts (17), which are horizontally and vertically offset by the extent of one compartment (19, 18) of the scaffolding (11), and whereby preferably at the bottom end of the staircase (12) a broadened stepping-on surface (58.1) in the manner of a landing is provided which is fixedly attached to the staircase (12), and whereby the staircase (12), in the region of its upper end, is associated with a floor element (14), which is provided with a climbing-through opening (80), which floor element is fitted with hook-on means (27.5, 27.6) at its end facing away from the upper end of the staircase (12), for hooking onto one of the horizontally extending support bolts (17), and has support means for stable horizontal support at its end facing towards the staircase (12), characterised in that the support means (65) at the staircase-side end of the floor element (14), which includes the climbing-through opening (80), engage the staircase at its upper end (15).

2. A step arrangement according to claim 1, characterised in that the support means has both a seating web (65.2) for seating on the uppermost step (30.2) of the staircase (12), and lateral and vertical safety stops (75, 65.3).

3. A step arrangement according to claim 2, characterised in that the vertical stop is constituted by a vertical abutment web (65.3), which projects under the top step (30.2), is formed along with the seating web (65.2) as part of a support profile (65), and has a length extending to the spars (24, 52).

4. A step arrangement according to one of the above claims, characterised in that the support profile (65) is welded at its ends in front of the ends (61.3, 61.4) of the floor-element spars (60.1, 60.2).

5. A step arrangement according to one of the above claims, characterised in that the climbing-through opening (80) takes up the entire length of the floor element (14).

6. A step arrangement according to one of the above claims, characterised in that the lateral stop means is provided by flat members (75), which locate alongside the spars (24, 24.2) and are welded onto the lateral ends of the support profile (65).

7. A step arrangement according to at least one of the above claims, characterised in that the top step (30.2) of the staircase (12) is broadened in the manner of a landing.

8. A step arrangement, in particular according to at least one of the above claims, characterised in that the staircase (12) has, as steps (30), profiled step members (33) composed of semi-finished light-alloy extruded profiles with cross-sectionally rhomboid tubular members extending along the front edge (35) and the rear edge (36) thereof and connected by an upper stepping web (39).

9. A step arrangement according to at least one of the above claims, characterised in that the upper and, if appropriate, the lower landings of the staircase (12) are each composed of at least two identical step-profile members (33, 56.1, 56.2), arranged one behind the other.

10. A step arrangement, in particular according to at least one of the above claims, characterised in that the inclinations (angle 46 and angle 49) of the inclined walls (44, 45; 51, 52) of the rhomboid tubular members (37, 38) extend in differently in that the inner inclined walls (44, 45) extend in parallel and at the same angles (46) relative to the stepping-on surface (40), whilst the outer inclined walls (51, 52) deviate therefrom but also extend parallel to each other at equal angles (49) in such a manner that identical step profiles can be used for two staircases of different inclination.

11. A step arrangement according to at least one of the above claims, characterised in that the width of the spars (24.1, 24.2) of the staircase and of the landings is equal to the width of the floor-element spars (60.1, 60.2) of the floor elements (14), and identical hook-on claws (27.1 to 27.6) of steel sheet have rectangularly shaped extensions (28) inserted into these spars, which are of rectangular tubular profile, and attached thereto by rivets (29).

12. A step arrangement according to at least one of the above claims, characterised in that the hook-on claws (27.1 to 27.6) have locking fingers (32), which are displaceable against springs.

13. A step arrangement according to at least one of the above claims, characterised in that the spars (24), the steps (30) and the frame sections (60, 62, 63, 65) of the floor element (14) are made of semi-finished light-alloy extruded sections, which are welded together.

## Revendications

1. Dispositif de montée (10) pour échafaudage (11) comprenant au moins un escalier (l2), présentant à ses deux extrémités des dispositifs de suspension (27.1 à 27.4) pour suspendre et soutenir l'escalier (12) sur deux traverses porteuses (17) décalées chacune horizontalement et verticalement d'une travée (19, 18) de l'échafaudage (11) et où il est prévu, de préférence à l'extrémité inférieure de l'escalier (12), une marche élargie en forme de palier (58.1) solidaire de l'escalier (12) et où l'escalier (12), au niveau de son extrémité supérieure, correspond à un élément de plancher (14) doté d'une ouverture de passage (80) portant à son extrémité opposée à l'extrémité supérieure de l'escalier (12) des dispositifs de suspension (27.5, 27.6) permettant de le suspendre sur l'une des traverses porteuses horizontales (17) et à son extrémité tournée vers l'escalier (12) des dispositifs d'appui assurant un soutien et un positionnement horizontaux, caractérisé en ce que les dispositifs d'appui (65) de l'extrémité côté escalier de l'élément de plancher (14) possédant l'ouverture de passage (80) à l'extrémité supérieure (15) de l'escalier (12) s'engagent sur ce dernier.

2. Dispositif de montée selon la revendication 1, caractérisé en ce que les dispositifs d'appui possèdent une aile d'appui (65.2) pour reposer sur la marche supérieure (30.2) de l'escalier (12) et des sécurités latérales et verticales (75, 65.3).

3. Dispositif de montée selon la revendication 2, caractérisé en ce que la sécurité verticale est formée par une aile de sécurité verticale (65.3) s'engageant au-dessous de la marche supérieure (30.2), formée sur le profité d'appui (65) possédant l'aile d'appui (65.2) et ayant une longueur allant jusqu'aux longerons (24, 52).

4. Dispositif de montée selon l'une des revendications précédentes, caractérisé en ce que le profilé d'appui (65) est soudé bout-à-bout devant les extrémités (61.3, 61.4) des longerons (60.1, 60.2) de l'élément de plancher.

5. Dispositif de montée selon l'une des revendications précédentes, caractérisé en ce que l'ouverture de passage (80) occupe toute la longueur de l'élément de plancher (14).

6. Dispositif de montée selon l'une des revendications précédentes, caractérisé en ce que la sécurité latérale est formée par des plats (75) disposés sur le côté des longerons (24, 24.2) et soudés sur les extrémités latérales du profilé d'appui (65).

7. Dispositif de montée selon au moins une des revendications précédentes, caractérisé en ce que la marche supérieure (30.2) de l'escalier (12) est élargie pour former un palier.

8. Dispositif de montée, en particulier selon au moins une des revendications précédentes, caractérisé en ce que l'escalier (12) possède des marches (30) qui sont des profilés de marche (33) fabriqués à partir d'un semi-produit extrudé en alliage léger et présentant sur l'arête antérieure de la marche (35) et sur l'arête postérieure de la marche (36) des éléments tubulaires (37, 38) de section rhomboïdale qui sont reliés par une âme supérieure (39) constituant le giron.

9. Dispositif de montée selon au moins une des revendications précédentes, caractérisé en ce que les paliers supérieur, et éventuellement inférieure, de l'escalier (12) sont formés d'au moins deux profilés de marche (33, 56.1, 56.2) identiques disposés l'un derrière l'autre.

10. Dispositif de montée, en particulier selon au moins une des revendications précédentes, caractérisé en ce que les inclinaisons (angle 46 et angle 49) des parois obliques (44, 45 ; 51, 52) des éléments tubulaires rhomboïdaux (37, 38) sont différentes, de manière à ce que les parois obliques intérieures (44, 45) soient parallèles et forment le même angle (46) avec le giron de la marche (40), tandis que les parois obliques extérieures (51, 52), également parallèles entre elles, forment un angle (49) différent avec le giron, si bien que des profilés de marche identiques peuvent être utilisés pour deux inclinaisons d'escaliers.

11. Dispositif de montée selon au moins une des revendications précédentes, caractérisé en ce que la hauteur des longerons (24.1, 24.2) de l'escalier et des paliers est identique à la hauteur des longerons (60.1, 60.2) de l'élément de plancher (14) et en ce que des griffes de suspension (27.1 à 27.6) formées en tôle d'acier sont emmanchées dans les longerons fabriqués en profilés tubulaires rectangulaires à l'aide de leurs extensions d'emmanchement (28) de forme rectangulaire et y sont fixées par des rivets (29).

12. Dispositif de montée selon au moins une des revendications précédentes, caractérisé en ce que les griffes de suspension (27.1 à 27.6) possèdent des doigts de sécurité (32) pouvant basculer contre l'effet d'un ressort.

13. Dispositif de montée selon au moins une des revendications précédentes, caractérisé en ce que les longerons (24), les marches (30) et les pièces du bâti (60, 62, 63, 65) de l'élément de plancher (14) sont fabriqués à partir de sections de semi-produits extrudés en alliage léger qui sont soudées ensemble.
